# EUROPÄISCHE PATENTSCHRIFT

(11) **EP 0 011 197 B1**
(45) Veröffentlichungstag und Bekanntmachung des Hinweises auf die Patenterteilung: **21.04.1982**
(21) Anmeldenummer: 79104269.0
(22) Anmeldetag: 02.11.1979
(51) Int. Cl.: E01F 9/01

(54) **Vorrichtung zum Aufstellen von Schildern**
Device for putting up road signs
Dispositif pour la mise en place de panneaux de signalisation

(30) Priorität: 11.11.1978 DE 7833527 U
(43) Veröffentlichungstag der Anmeldung: 28.05.1980
(73) Patentinhaber: Silbernagel, Hermann, D-68169 Mannheim (DE)
(72) Erfinder: Silbernagel, Hermann, D-68169 Mannheim (DE)
(74) Vertreter: Ratzel, Gerhard, Dr.

## Beschreibung

Die Erfindung betrifft eine Vorrichtung zum Aufstellen von Schildern; diese Vorrichtung besteht aus 3 Teilen, die Haltepflock, mindestens eine Verlängerungsstange und Einschlagvorrichtung genannt werden.

Zur Aufstellung von Schildern, insbesondere von Verkehrsschildern, ist immer eine Haltevorrichtung notwendig, die dem Schild einen festen Stand im Boden gibt. In einem solchen Fundament zur Aufstellung eines Verkehrsschildes wird dann eine Stange befestigt, an der das Schild über dem Boden erhaben befestigt wird. Bei der Aufstellung eines Verkehrsschildes ist es somit unmittelbar notwendig, ein Fundament in geeigneter Weise herzustellen. Die Rolle des Fundamentes übernimmt in der Erfindung der Haltepflock, während die Rolle der Stange die erfindungsgemäße Verlängerungsstange übernimmt. Zum Einschlagen des Haltepflocks wird eine Einschlagvorrichtung vorgesehen.

Bislang wurden Verkehrsschilder auf verschiedene Weise aufgestellt, wobei allen Methoden gemeinsam ist, daß an einer Haltevorrichtung eine Stange befestigt wird, die dann das Schild selbst trägt. Die Haltevorrichtung selbst bestand häufig aus einem Fundament, das im Boden verankert ist; ein solches Fundament läßt sich gewöhnlich durch ein kleines gegossenes Betonfundament verwirklichen oder aber durch einen schweren Betonklotz, der auf dem Boden aufgestellt wird. Eine andere bislang benutzte Methode bestand darin, die Haltestange für das Schild an einem Eisengestell zu befestigen, welches eine breite Standfläche aufweist; dieses Haltegestell wurde dann noch gewöhnlich mit Steinen beschwert. Zur behelfsmäßigen Aufstellung eines Verkehrsschildes verzichtete man bisweilen jedoch ganz auf ein Fundament bzw. eine Haltevorrichtung, indem man die Haltestange direkt in den Boden steckte.

Wenn man ein Schild an der Haltestange unmittelbar in den Boden hineinsteckt, so muß man den Nachteil in Kauf nehmen, daß diese Aufstellungsart nicht stabil ist. Denn es ist gewöhnlich unmöglich, mit der Hand eine Stange so tief in den Boden hineinzustecken, daß dadurch eine völlig sichere Aufstellung des Schildes gewährleistet wird. Wollte man eine solche Stange mit Hilfe eines Hammers in den Boden eintreiben, so müßte der Arbeiter zur Lösung dieser Aufgabe erst auf eine Leiter steigen, um dort von oben auf das freie Ende der Haltestange mit dem Hammer einschlagen zu können. Dies ist eine sehr umständliche Methode, die zudem noch gefährlich ist, da eine Leiter leicht umfallen kann. Die anderen Befestigungsarten für Verkehrsschilder mit Hilfe von Fundamenten bzw. Betonklötzen oder steinbeschwerten Haltegestellen sind nicht nur aufwendig; stellt man nämlich auf diese Weise ein Schild auf einer Autobahn auf, so stellen die schweren, aber dafür stabilen Haltevorrichtungen eine Gefahr für den Verkehr dar. Demnach sind solche schweren und stabilen Haltevorrichtungen notwendig, um den Verkehrsschildern einen völlig sicheren Stand zu verleihen.

Die DE-U-1 872 025 beschreibt eine Haltevorrichtung für mit einem Einsteckschuh versehene Leitpfosten, die durch eine auf einer Festlegvorrichtung angeordnete, der Form des Einsteckschuhs angepaßte Halteplatte, auf der der Einsteckschuh befestigbar ist, gekennzeichnet ist. Mit dieser Haltevorrichtung soll die Aufgabe gelöst werden, einerseits eine leichte Auswechselbarkeit der Leitpfosten und andererseits eine genügend feste Verankerung im Boden zu bewirken. Eine Kombination aus Schlagscheibe, Verlängerungsstange mit Eckprofilen sowie mit einer Einschlagvorrichtung ist in dieser Literaturstelle nicht beschrieben.

Die FR-A-2 320 389 beschreibt einen Pfahl zum Tragen von Zäunen, Verkehrsschildern und dergleichen, der aus einem Hohlpfostenelement, das relativ kurz ist und das in die Erde eingerammt werden soll, sowie aus einem Stangenelement, das in das Hohlpfostenelement eingeführt werden soll, besteht. Auch hier ist die vorgenannte erfinderische Kombination nicht vorweggenommen.

Die BE-A-555 028 beschreibt einen ähnlichen Gegenstand wie die DE-U-1 872 025, nämlich ein Signalgerät, bei dem in einen am oberen Ende eines in die Erde einzusetzenden Pfostens ein Haltekasten dreieckigen Querschnitts angeordnet ist, in den Verkehrszeichenträger und dergleichen eingesetzt werden können, wobei deren Führungsstange in den Hohlraum der in der Erde sitzenden Stange einsetzbar sind.

Die US-A-2 282 049 beschreibt ein röhrenförmiges Gerät zum Eintreiben von Pfosten in das Erdreich, wobei zunächst der Seitendorne aufweisende Pfosten mit einem winkelförmigen Eintreiborgan in das Erdreich eingetrieben wird, wobei gegebenenfalls auf das Eintreiborgan ein mit seitlichen Handgriffen versehener Röhrenfortsatz, der den Pfosten umgibt, vorgesehen ist. Auch hier ist die erfinderische Kombination nicht vorweggenommen.

Es stellt einen Nachteil des Standes der Technik dar, daß beim Einschlagen oder Eintreiben der Pfosten in das Erdreich die bekannten Vorrichtungen selbst mit Schlagwerkzeugen beaufschlagt werden müssen, was zu einer Beschädigung führen kann. Dieser Nachteil wird ebenfalls durch vorliegende Erfindung überwunden.

Die Überwindung der Nachteile der herkömmlichen Aufstellungsmethoden soll demnach dem Verkehrsschild zwar einen völlig sicheren Stand verleihen, aber auch ein schweres und behinderndes Fundament vermeiden. Damit sollte eine erfinderische Schilderhalterung sowohl zur behelfsmäßigen, jedoch stabilen als auch dauerhaft angelegten Aufstellung von Verkehrsschildem geeignet sein. Die Aufstellung selbst soll dabei möglichst einfach durchgeführt werden können, d. h., heutzutage insbesondere von wenig Arbeitskräften mit wenig Arbeits- bzw. Werkzeugaufwand.

Diese Aufgabe wird erfindungsgemäß dadurch gelöst, daß zwar wie bisher Haltestange und Haltevorrichtung bzw. Fundament getrennte Teile sind. Jedoch bilden in der Erfindung Haltepflock und Verlängerungsstange, die als Haltestange für ein Verkehrsschild dient, eine synergetische Kombination, indem nämlich die Verlängerungsstange an das Oberteil des Haltepflocks dergestalt angepaßt ist, daß beide Teile miteinander ohne Zuhilfenahme von Werkzeugen eine feste Verbindung bilden können. Der erfindungsgemäße Haltepflock wird zur Aufstellung eines Verkehrsschildes zuerst mit der erfindungsgemäßen Einschlagvorrichtung in den Boden hineingetrieben.

Der erfindungsgemäße Haltepflock besteht im wesentlichen aus einem Halterohr, an dessen einem Ende eine gewöhnliche Spitze angebracht ist. Mit dieser Spitze wird das Halterohr in den Boden getrieben. Um das Halterohr im Boden verdrehungsfest zu verankern, sind oberhalb der Spitze Winkelbleche an das Halterohr angeschweißt. Diese Winkelbleche tragen an der von der Spitze entfernteren Seite eine Scheibe; diese Scheibe dient als Anschlag des Halterohres an der Oberfläche des Bodens. Bei besonders weichem Boden kann ein Arbeiter jedoch auch auf die Scheibe einfach mit dem Stiefel treten und so das Halterohr in den Boden hineintreiben. Soll der erfindungsgemäße Haltepflock wieder aus dem Boden herausgezogen werden, so kann er zu diesem Zweck leicht an der Scheibe gehalten und somit herausgezogen werden. An dem anderen Ende des Halterohres ist ein Halteprofil angebracht. In den Seiten dieses Halteprofils, das vorzugsweise als U-Profil ausgebildet ist, sind Haltelöcher gebohrt. So kann in diesem Halteprofil eine Quertraverse zur Befestigung eines anderen Gegenstandes am Haltepflock mit Hilfe eines Stiftes, der durch zwei gegenüberliegende Haltelöcher gesteckt wird, eingehängt werden. Gewöhnlich dient jedoch der erfindungsgemäße Haltepflock der Aufnahme der erfindungsgemäßen Verlängerungsstange.

Mit der erfindungsgemäßen Einschlagvorrichtung läßt sich der erfindungsgemäße Haltepflock auch in hartem Boden verhältnismäßig leicht hineintreiben. Dazu wird das Rohr der Einschlagvorrichtung über das Halteprofil des Haltepflocks gestülpt, bis es auf der Scheibe des Haltepflocks anschlägt. Ein Arbeiter kann nun mit dem Hammer auf die Platte, die auf dem Rohr der Einschlagvorrichtung befestigt ist, einschlagen, um so den Haltepflock in den Boden hineinzutreiben. Zur Führung des Haltepflocks in eine bestimmte Richtung, in der der Haltepflock in den Boden hineingetrieben werden soll, dienen die Griffe, die über ein Gestänge mit dem Rohr der Einschlagvorrichtung verschweißt sind. Das Gestänge bzw. die Griffe sind durch einen Steg miteinander fest verbunden und somit stabilisiert. Wenn auch gewöhnlich 2 Arbeiter notwendig sind, mit der erfindungsgemäßen Einschlagvorrichtung den erfindungsgemäßen Haltepflock in den Boden hineinzutreiben, nämlich einer zum Schlagen mit dem Hammer und ein weiterer zum Halten der Einschlagvorrichtung, so ist es dennoch auch möglich, daß beides von nur einem Arbeiter verrichtet wird. Wenn der Haltepflock bis zum Anschlag seiner Scheibe mit der Bodenoberfläche in den Untergrund hineingetrieben ist, wird die erfindungsgemäße Einschlagvorrichtung von dem Haltepflock abgehoben.

Auf das Halteprofil des erfindungsgemäßen Haltepflocks kann nun die erfindungsgemäße Verlängerungsstange mit dem Steckprofil aufgesetzt werden. Da Halteprofil und Steckprofil viereckig sind, kann sich die Verlängerungsstange auf dem selbst schon nicht drehbaren Haltepflock nicht verdrehen. Dadurch ist sichergestellt, daß ein Verkehrsschild, das an der Verlängerungsstange befestigt ist, immer richtig orientiert bleibt. Zur Sicherung der Verlängerungsstange auf dem Haltepflock kann durch die Bohrungen des Steckprofils und damit durch die Haltelöcher des Halteprofils ein Sicherungssplint gesteckt werden. Die erfindungsgemäße Verlängerungsstange ist in erfinderischer Weise dazu ausgebildet, daß auf ihrem Fassungsprofil wieder eine weitere Verlängerungsstange aufgesetzt werden kann; dazu ist das Fassungsprofil von gleichen Maßen wie das Halteprofil des Haltepflocks ausgebildet. Ist die erforderliche Aufstellungs!iöhe durch Übereinandersetzen von erfindungsgemäßen Verlängerungsstangen erreicht, so läßt sich in dem Fassungsprofil selbst oder aber in herkömmlicher Weise am Verlängerungsrohr das Schild befestigen.

Ebenso leicht wie die Aufstellung eines Schildes mit der vorliegenden Erfindung vorgenommen werden kann, läßt sich der Abbau vornehmen. Dazu wird zunächst einfach die Verlängerungsstange von dem Haltepflock abgenommen, nachdem nötigenfalls zuvor der Sicherungssplint herausgezogen worden ist. Der erfindungsgemäße Hattepftock kann dann an der Scheibe gepackt und aus dem Boden herausgezogen werden.

Ein Ausführungsbeispiel der Erfindung ist in den folgenden Abbildungen 1 und 2 dargestellt.

In Abbildung 1 ist das Halterohr (4) gezeichnet, an dessen einem Ende die Spitze (1) und an dessen anderem Ende das Halteprofil (6) angebracht sind. Der Haltepflock wird mit der Spitze (1) in den Boden hineingetrieben. Oberhalb der Spitze (1) ist, von Winkelblechen (2) abgestützt, die Scheibe (3) befestigt. Auf diese Scheibe (3) wird die erfindungsgemäße Einschlagvorrichtung, die in Abbildung 2 dargestellt ist, aufgesetzt; ohne Zuhilfenahme der Einschlagvorrichtung kann jedoch der Haltepflock auch einfach mit dem Fuß in einen weichen Boden hineingetrieben werden. Das Halteprofil (6) ist vorzugsweise, wie in der Abbildung 1 gezeigt, als U-Profil ausgebildet, in dessen Seitenwänden Haltelöcher (5) gebohrt sind. Über dem Halteprofil (6) ist in Abbildung 1 ein Steckprofil (8) gezeichnet, welches erfindungsgemäß auf das Halteprofil (6) paßt. Wenn es über das Halteprofil (6) gesteckt ist, so schließen die Bohrungen (7) des Steckprofils (8) mit den Haltelöchern (5) und des Halteprofils (6) ab. Die Innenabmessungen des Steckprofils (8) sind gleich den Außenabmessungen des Halteprofils (6), wobei selbstverständlich ein leichtes Spiel zugelassen sein soll. Das Verlängerungsrohr (9), an dem das Steckprofil (8) angebracht ist, ist in Abbildung 1 aus Platzersparnis unterbrochen gezeichnet. An dem anderen Ende dieses Verlängerungsrohres (9) ist das Fassungsprofil (10) aufgesetzt; auch dieses Fassungsprofil (10) ist vorteilhafterweise als U-Profil ausgebildet, in dessen Seitenwände Bohrungen (7) eingebracht sind. Das Fassungsprofil (10) mit seinen Bohrungen (7) entspricht dem Halteprofil (6) mit seinen Haltelöchern (5) in Maßgleichheit. Das Verlängerungsrohr (9) ist enger als das Halteprofil (6); dadurch ist gewährleistet, daß die Verlängerungsstange mit ihrem Verlängerungsrohr (9) nicht von selbst über das Halteprofil (6) bis zur Scheibe (3) des Haltepflocks hinunterrutscht.

In Abbildung 2 ist die erfindungsgemäße Einschlagvorrichtung auf den Haltepflock aufgesetzt. Diese Einschlagvorrichtung besteht aus einem Rohr (11), auf dessen einem Ende eine Platte (13) befestigt, vorzugsweise geschweißt, ist. Das Rohr (11) ist so bemessen, daß es über das Halteprofil (6) geschoben werden kann und bis zur Scheibe (3) reicht, ohne daß die Platte (13) an dem Halteprofil (6) anstößt. Um das Rohr (11) ist ein Gestänge (12) gelegt bzw. geschweißt. Dieses Gestänge (12) besteht gewöhnlicherweise aus Rundeisen. Das Gestänge ist vorzugsweise leicht nach oben abgebogen und mit einem Steg (15) zur Stabilisierung verbunden. An den äußeren Enden des Gestänges (12) sind Griffe (14) angebracht; diese Griffe (14) können einfach dadurch ausgebildet sein, daß das Gestänge (12) nach außen umgebogen ist. Der Arbeiter kann nun mit dem Hammer auf die Platte (13) schlagen. Der Schlag wird von dem Rohr (11) auf die Scheibe (3) des Haltepflocks übertragen. Dadurch wird der Haltepflock bis zum Anschlag der Scheibe (3) mit der Bodenoberfläche in den Untergrund hineingetrieben. Die Winkelbleche (2) übertragen die Schläge, die von der Scheibe (3) aufgenommen worden sind, auf das Halterohr (4). Weiterhin verhindern sie, daß sich der Haltepflock, wenn er in den Boden hineingetrieben ist, noch verdrehen kann.

Die mit der Erfindung erzielten Vorteile bestehen insbesondere darin, daß hinfort die Errichtung eines festen Fundamentes oder aber die Aufstellung schwerer Betonklötze bzw. steinebeschwerter Eisengestelle entfällt. Zur Aufstellung eines Schildes mit Hilfe der erfindungsgemäßen Vorrichtung sind also keine Vorarbeiten notwendig. Des weiteren bildet die erfindungsgemäße Vorrichtung zur Aufstellung von Schildern kein Verkehrshindernis und damit auch keine Gefahr. Der erfindungsgemäße Haltepflock kann mit der erfindungsgemäßen Einschlagvorrichtung von höchstens 2 Arbeitern mit einem Hammer in den Boden eingeschlagen werden; der Haltepflock bildet dann eine stabile Halterung für eine aufzusetzende Verlängerungsstange, die nicht mehr verdreht werden kann. Die Verlängerungsstange selbst ist erfindungsgemäß so ausgebildet, daß sie durch weitere Verlängerungsstangen beliebig verlängert werden kann.

## Patentansprüche

1. Vorrichtung zum Aufstellen von Schildern, gekennzeichnet durch folgende Kombination:
a) einem Haltepflock, der aus einem Halterohr (4) besteht, an dessen einem Ende eine Spitze (1) und an dessen anderem Ende ein viereckiges Halteprofil (6) mit Haltelöchern (5) angebracht ist, wobei über der Spitze (1) eine Schlagscheibe (3) mit stabilisierenden, flügelartigen Winkelblechen (2) befestigt ist,
b) mindestens einer Verlängerungsstange, die aus einem Verlängerungsrohr (9) besteht, an dessen einem Ende ein Steckprofil (8) und an dessen anderem Ende ein Fassungsprofil (10) angebracht ist, die beide von Bohrungen (7) durchsetzt sind, wobei das Fassungsprofil (10) mit gleichen Maßen wie das Halteprofil (6) des Haltepflocks ausgebildet ist und das Steckprofil (8) über das Halteprofil (6) und über das Fassungsprofil (10) paßt, wobei das Verlängerungsrohr (9) enger ist als das Halteprofil (6) und das Fassungsprofil (10),
c) einer Einschlagvorrichtung, die aus einem Rohr (11) besteht, auf deren oberem Ende eine Platte (13) befestigt ist und um das ein Gestänge (12) mit Griffen (14) gelegt und befestigt ist, wobei das Rohr (11) über das Halteprofil (6) paßt und länger ist als der Abstand von der Schlagscheibe (3) bis zum äußeren Ende des Halteprofils (6) des Haltepflocks.

2. Vorrichtung zum Aufstellen von Verkehrsschildern nach Anspruch 1, dadurch gekennzeichnet, daß die Schlagscheibe (3) an dem Halterohr (4) durch vier Winkelbleche (2) befestigt ist, die in Drehsymmetrie um das Halterohr (4) angeordnet sind.

3. Vorrichtung zum Aufstellen von Verkehrsschildern nach Anspruch 1, dadurch gekennzeichnet, daß das Gestänge (12) mit den Griffen (14) durch einen Steg (15) verbunden ist.

4. Vorrichtung zum Aufstellen von Verkehrsschildern nach Anspruch 1, dadurch gekennzeichnet, daß Halteprofil (6) und Fassungsprofil (10) als U-Profile ausgebildet sind.

## Claims

1. Device for the placing of traffic signs; characterized by the following combination of features:
a) a holding post consisting of a holding pipe (4) having a point (1) at one end and a quadrangular holding section (6) provided with fixation holes (5) at the other end; a striker pallet (3) being disposed on top of the point (1), said pallet having stabilizing angular flanges (2) in the shape of wings;
b) one extension piece at least, consisting of an extension pipe (9) having a slip-on sectioned piece (8) at one end, and a socket section (10) at its other end; both sections being traversed by drill holes (7); the socket section (10) being of dimensions identical with those of the holding section (6) of the holding post; and the slip-on section (8) fitting exactly over the holding section (6) as well as over the socket section (10), and where the extension pipe (9) is of lesser width than either the holding section (6) or the socket section (10);
c) a driving unit consisting of a pipe (11) having at its upper end a plate (13), said pipe being surrounded by - and attached to - a mechanism (12) provided with handles (14); the pipe (11) fitting on top of holding section (6) and having a length greater than the distance between the striker pallet (3) and the exterior end of the holding section (6) at the holding post.

2. Device for the placing of traffic signs as per claim No. 1, characterized by the following features: the striker pallet (3) being attached to the holding pipe (4) by means of four angular flanges (2) arranged around the holding pipe (4) in a rotative symmetry.

3. Device for placing of traffic signs as per claim No. 1, characterized by the following features: the mechanism (12) being attached to the handles (14) by means of a strap.

4. Device for placing of traffic signs as per claim No.1, characterized by the following features: the holding section (6) and the socket section (10) being U-iron sections.

## Revendications

1. Dispositif pour montage d'écritaux de circulation, caractérisé par les combinaisons suivantes:
a) un poteau de fixation représenté par un tube de support (4) portant une pointe (1) a l'un de ses bouts, et un profilé de support rectangulaire (6) avec alésages de support (5) à l'autre bout; par une palette de frappe (3) pourvue de brides angulaires de stabilisation en forme d'aile (2) attachées en haut de la pointe (1):
b) une pièce de rallonge au minimum, représentée par un tube de rallonge (9) pourvue d'un profilé à fiche (8) à l'un de ses bouts, et d'un profilé de prise (10) à l'autre bout; tous les deux profilés étant percés par alésages (7); le profilé de prise ayant les dimensions identiques à celles du profilé de support (6) du poteau de fixation; le profilé à fiche (8) couvrant le profilé de support (6) ainsi que le profilé de prise (10); le tube de rallonge étant (9) moins large que le profilé de support (6) et le profilé de prise (10);
c) un dispositif d'enfoncement représenté par un tube (11) portamt une plaque (13) à son bout supérieur, et entouré par - et attaché à - une tringleriie (12) pourvue de poignées (14); le (11) couvrant entièrement le profilé de support (6); la longueur du tube étant supérieure à celle de la distance entre la palette de frappe (7) au bout extérieur du profilé de support (6) et le poteau de support.

2. Dispositif de montage pour écriteaux de circulation suivant la demande No. 1, caractérisé par la construction suivante: la palette de frappe (3) étant attachée au tube de support (4) par quatre brides angulaires (2) disposées autour du tube de support (4) en symmétrie rotative.

3. Dispositif de montage pour écriteaux de circulation suivant la demande No. 1; caractérisé par la construction suivante: la tringlerie (12) étant raccordée aux poignées (14) par une barrette (15).

4. Dispositif de montage pour écriteaux de circulation suivant la demande No. 1, caractérisé par la construction suivante: le profilé de support (6) ainsi que le profilé de prise (10) étant représentés par pièces à coupe en U.
